# EUROPÄISCHE PATENTSCHRIFT

(11) **EP 1 159 578 B1**
(45) Veröffentlichungstag und Bekanntmachung des Hinweises auf die Patenterteilung: **16.04.2003**
(21) Anmeldenummer: 00912514.7
(22) Anmeldetag: 26.02.2000
(51) Int. Cl.: F41G 3/26

(54) **VERFAHREN ZUR SCHUSSSIMULATION**
SHOOTING SIMULATION METHOD
PROCEDE DE SIMULATION DE TIR

(30) Priorität: 18.03.1999 DE 19912093
(43) Veröffentlichungstag der Anmeldung: 05.12.2001
(73) Patentinhaber: STN ATLAS Elektronik GmbH, 28305 Bremen (DE)
(72) Erfinder: JÜTTNER, Hermann, D-28215 Bremen (DE)
(74) Vertreter: Thul, Hermann, Dipl.-Phys.
(86) Internationale Anmeldenummer: EP0001620
(87) Internationale Veröffentlichungsnummer: WO00057123

(56) Entgegenhaltungen:
- DE-A- 3 114 000
- DE-A- 3 720 595
- DE-A- 4 026 207
- US-A- 4 682 953
- US-A- 5 382 958

## Beschreibung

Die Erfindung betrifft ein Verfahren zur Schußsimulation mit ballistische Geschosse verschießenden Rohrwaffen der im Oberbegriff des Anspruchs 1 definierten Gattung.

Ein bekanntes Verfahren zur Schuß- oder Schießsimulation (DE 37 20 595 Al) basiert auf einer sog. Zwei-Wege-Simulation, wobei zunächst mit auf ein Ziel ausgerichtetem Visier die Entfernung zum Ziel gemessen wird, anschließend das mit einem Retroreflektor versehene Ziel mit einem Laser beleuchtet und das vom Retroreflektor zurückgeworfene Licht auf einer positionsauflösenden, elektrooptischen Einrichtung an der Rohrwaffe abgebildet wird. Der aus der Abbildung ermittelte Ort des Retroreflektors wird mit dem Trefferort des simulierten Schusses verglichen, der aufgrund der gemessenen Entfernung, der verwendeten Waffen- und Munitionsart und des Aufsatzes, den die hypothetische Geschoßbahn mit der Visierlinie bildet, berechnet wird. Stimmt der Ort des Retroreflektors mit dem Trefferort überein, wird eine Treffermeldung von der Rohrwaffe ausgelöst, stimmen beide nicht überein, wird eine Fehlermeldung generiert.

Bei einem ebenfalls bekannten, auf einer Zwei-Wege-Simulation beruhenden Verfahren zur Schießsimulation für ballistische Munition und bewegliche Ziele (DE 31 14 000 A1) wird vor Auslösung des simulierten Schusses das Ziel durch waffenseitig ausgesendete Lasermeßimpulse ständig angemessen. Hierzu wird innerhalb eines auf die Rohrseelenachse der Rohrwaffe bezogenen Raumwinkelsektors, der in Höhe und Seite eine bestimmte Divergenz besitzt, ein impulskodierter, gebündelter Laserstrahl derart ausgesendet und horizontal und vertikal sukzessive geschwenkt, daß er den Raumwinkelsektor in Form eines Abtastmusters in vertikal übereinanderliegenden Zeilen Zeile für Zeile überstreicht. Die Bezugslinie für das Abtastmuster ist dabei die Rohrseelenachse der Rohrwaffe. Trifft der das Abtastmuster erzeugende Laserstrahl bei richtiger Ausrichtung der Rohrwaffe auf den Retroreflektor eines im Raumwinkelsektor sich befindlichen Ziels, so wird der Laserstrahl in sich selbst reflektiert, und der rücklaufende Laserstrahl erreicht einen waffenseitig angeordneten optischen Empfänger. Dieser mißt die Laufzeit des reflektierten Laserlichts und bestimmt die Zielentfernung sowie aus seiner Beziehung zum Abtastmuster die Winkelablage in Seiten- und Höhenrichtung. Ein dem Empfänger zugeordneter Rechner berechnet mit Hilfe von abgespeicherten Daten, wie die Munitionsart, aus der Zielentfernung und der vertikalen Winkelablage, die bei dieser Zielentfernung sich ergebende Geschoßflugbahn und den Soll-Aufsatzwinkel der Rohrwaffe. Dieses Anmessen des Ziels wird laufend wiederholt, und die ermittelten Daten Zielabmessung, Zielentfernung und die daraus abgeleiteten Daten Geschoßflugzeit und Soll-Aufsatzwinkel werden in einem Speicher abgespeichert. Eine Schußauslösetaste ist an den Rechner angeschlossen. Ihre Betätigung bewirkt, daß die Anmessung des Ziels beendet wird und die zuletzt gespeicherten Daten aus dem Speicher ausgelesen und einem zum Ziel ausgesendeten Laserstrahl aufmoduliert werden. Im Ziel wird aus den übertragenen und demodulierten Daten ein virtueller Geschoßeinschlag berechnet und die Eigenbewegung des Ziels durch Messung der Empfangsrichtung des Laserstrahls und der Fahrgeschwindigkeit während der Geschoßflugzeit gemessen und auf Basis der sich am Ende der Geschoßflugzeit ergebenden Position des Ziels und dem virtuellen Geschoßeinschlag eine Trefferfeststellung getroffen.

Bei solchen Zwei-Wege-Simulationenverfahren ist der technische Aufwand sehr hoch, der noch mit der Forderung nach einer wachsenden Zielentfernung überproportional zunimmt. Für die Zielvermessung muß eine hochempfindliche Meßelektronik verwendet werden, die den Schießsimulator zusätzlich verteuert. Der-optische Pegel des Laserlichts nimmt dabei mit zunehmender Entfernung r mit l/r⁴ ab, so daß die Meßergebnisse zunehmend unsicherer werden. Eine Erhöhung der Laserleistung ist dabei kaum möglich, da zum Schütze der Teilnehmer einer Schießübung die Leistungsklasse des Lasers vorgeschrieben und auf die Augenverträglichkeit beschränkt ist.

Der Erfindung liegt die Aufgabe zugrunde, ein Verfahren zur Schußsimulation der eingangs genannten Art anzugeben, das deutlich geringere Herstellungskosten für den dieses Verfahren realisierenden Schußsimulator ermöglicht und dabei eine für den Einsatz in Gefechtsübungsgelände ausreichende Genauigkeit gewährleistet.

Die Aufgabe ist durch die Merkmale des Anspruchs 1 gelöst.

Das erfindungsgemäße Verfahren hat den Vorteil, daß nur ein einziger optischer Übertragungsweg vom Schießenden zum Ziel erforderlich ist und damit der Simulator bei hoher Empfindlichkeit mit geringer Laserleistung auskommt. Die Überprüfung, ob der Schießende seine Rohrwaffe so eingerichtet hat, daß ein Ziel, welches sich in einer geschätzten Entfernung befindet, getroffen worden ist oder nicht, wird im Ziel anhand der Daten der eingerichteten Rohrwaffe durchgeführt, was ohne weiteres möglich ist, da Waffe und Ziel laufend ihre Position vermessen und dem Ziel die Position der Waffe mit Schußauslösung übertragen wird. Das Verfahren erlaubt eine realistische Handhabung der Waffe, wobei die Verkantung der Waffe, die Munitionsart, die Waffenart, der eingestellte Azimut- und Elevationswinkel (Vorhalt und Aufsatz) bei der hypothetischen oder virtuellen Treffpunktbestimmung berücksichtigt werden.

Mit dem erfindungsgemäßen Verfahren werden auch Höhendifferenzen zwischen Ziel und Waffe korrigiert. Eine Trefferanzeige von mehreren Zielen, die alle auf der gleichen Schußlinie liegen, wird vermieden, da jedes Ziel aufgrund seiner Entfernung zur schießenden Waffe selbst feststellt, ob der hypothetische oder virtuelle Treffpunkt mit seiner Position übereinstimmt oder nicht.

Das erfindungsgemäße Verfahren kann sowohl bei Rohrwaffen, wie Panzerkanonen, bei denen die Einstellung des Aufsatzes der Waffe geübt werden soll, als auch bei Rohrwaffen, wie Panzerfäuste, bei denen es auf die Schätzung des Vorhalts ankommt, angewendet werden. Hierzu muß lediglich die Schwenkrichtung des Sendelichts aus der vertikalen in eine horizontale Ebene verlegt und der maximale Schwenkwinkel angepaßt werden.

Zweckmäßige Ausführungsformen des erfindungsgemäßen Verfahrens mit vorteilhaften Weiterbildungen und Ausgestaltungen der Erfindung ergeben sich aus den weiteren Ansprüchen.

Gemäß einer bevorzugten Ausführungsform der Erfindung wird das Sendelicht als eine Folge von Laserimpulsen erzeugt, und die Waffeninformationen werden jedem Laserimpuls aufmoduliert. Laserimpulse haben den Vorteil, trotz hohem Impulspegel nur eine geringe Energiedichte zu besitzen und damit bei der geforderten Augensicherheit des Lasers eine für die gchießsimulation ausreichende Leistung zum Ziel zu übertragen. Außerdem lassen sich die Laserimpulse relativ störsicher modulieren, so daß die Waffeninformationen zuverlässig zum Ziel übertragen werden.

Die Erfindung ist anhand von in der Zeichnung dargestellten Ausführungsbeispielen im folgenden näher beschrieben. Es zeigen jeweils in schematischer Darstellung:
- Fig. 1 und 2: jeweils einen eine Rohrwaffe tragenden Kampfpanzer in einem Übungsgelände bei Schußabgabe auf ein Ziel in Seitenansicht (Fig.1) bzw. Draufsicht (Fig. 2),
- Fig. 3: ein Blockschaltbild der waffenseitigen Komponente eines Schußsimulators,
- Fig. 4: ein Blockschaltbild der zielseitigen Komponente des Schußsimulators,
- Fig. 5: eine perspektivische Darstellung einer Panzerfaust in Schußstellung auf einen im Übungsgelände fahrenden Zielpanzer.

In Fig. 1 und 2 ist ein Übungsszenario in einem Gefechtsübungsgelände in Seitenansicht und Draufsicht dargestellt, bei dem ein mit einer Rohrwaffe (Panzerkanone) 11 ausgerüsteter Kampfpanzer 10 eines von mehreren im Gelände 12 vorhandenen Zielen 13, 14, 15 bekämpft. Das vom Kampfparfzer 10 dabei ausgewählte Ziel 13 ist schematisch dargestellt und kann beispielsweise ein gegnerischer Kampfpanzer sein, dessen Bewegungsrichtung in Fig. 2 mit Pfeil 16 angedeutet ist. Die Ziele 14 und 15 sind feststehend und beispielsweise Gebäude oder natürliche Hindernisse.

Zur Schießübung wird ein sogenannter Schußsimulator verwendet, der eine der Rohrwaffe 11 zugeordnete Komponente 17 und eine dem Ziel 13 zugeordnete Komponente 18 aufweist. Die in Fig. 3 im Blockschaltbild dargestellte waffenseitige Komponente 17 ist in einem Gehäuse 19 verpackt, das an der Rohrwaffe 11 fixiert ist und somit die Schwenkbewegung der Panzerkanone in Azimut und Elevation, sowie jegliche Verkantung der Panzerwanne und damit der Rohrwaffe 11 bei Fahrt im Gelände mitmacht. In dem Gehäuse 19 ist ein optischer Sender 20 in vertikaler Richtung schwenkbar angeordnet, der ein eng gebündelt es Laserlicht als eine Folge von im konstanten Zeittakt gesendeten Laserimpulsen abstrahlt. Eine Schwenkbewegung des optischen Senders 20 wird mittels eines Schrittmotors 21 bewirkt, der ebenso wie der optische Sender 20 von einer zentralen Steuereinheit 22 gesteuert wird. Die zentrale Steuereinheit 22 ist eingangsseitig mit einem Verkantungssensor 22, der die Verkantung der Wanne des Kampfpanzers 10 und damit die der Rohrwaffe 11 mißt, mit einem Neigungssensor 24, der den Elevationswinkel ε der Rohrwaffe 11, also den Aufsatz der Rohrwaffe 11 gegenüber der Horizontalen, mißt sowie mit einem Interface 25 verbunden, über das der zentralen Steuereinheit 22 Informationen über die Munitionsart, die Waffenart, die momentane Position des Kampfpanzers 10 im Gelände und die Auslösung des simulierten Schusses zugeführt werden. Hierzu ist das Interface 25 über einen Eingang 27 mit einem am Kampfpanzer 10 angeordneten, satellitengestützten Positionsbestimmungssystem 26, z.B. einem GPS (Global Position System) oder mit einem DGPS (Differential Global Position System) verbunden und erhält über weitere Eingänge 28, 29 und 30 entsprechende Informationen über Waffen- und Munitionsart sowie einen Triggerimpuls bei Auslösung des simulierten Schusses durch den Richtschützen. Im optischen Sender 22 ist noch ein von der zentralen Steuereinheit 22 gesteuerter optischer Modulator enthalten, der die über das Interface 25 eingehenden Informationen über Waffen- und Munitionsart sowie die Meßwerte des Verkantungssensors 23 und des Neigungssensors 24 auf jeden vom optischen Sender 20 ausgesendeten Laserimpuls aufmoduliert.

Die in Fig. 4 im Blockschaltbild dargestellte zielseitige Komponente 18 des Schußsimulators weist eine optische Empfangseinrichtung 31 mit einer Vielzahl von optischen Sensoren 32, z. B. Laserdioden, auf, die eintreffende Laserimpulse in elektrische Signale umsetzen. Ist das Ziel 13, wie angenommen, ebenfalls ein Kampfpanzer, so bilden die Lichtdetektoren oder optischen Sensoren 32 - wie dies für den schießenden Kampfpanzer 10 in Fig. 1 dargestellt ist - in ihrer Vielzahl einen an der Panzerwanne horizontal umlaufenden Gürtel. Alle optischen Sensoren 32 sind mit einer Signalverarbeitung 33 verbunden, die einen Demodulator enthält und aus den empfangenen Laserimpulsen die mit diesen übertragenen Waffeninformationen (Waffenposition, Waffenart, Geschoßart, Aufsatz der Rohrwaffe) eliminiert und einem Mikroprozessor 34 zuführt. Der Mikroprozessor 34 empfängt von einem am Ziel 13 befestigten, satellitengestützten Positionsbestimmungssystem 35 (GPS oder GDPS) zusätzlich die momentane Position des Ziels 13. Anhand der Waffeninformationen und der Zielposition bestimmt der Mikroprozessor 34 einen virtuellen Einschlag des Geschosses nach Zurücklegen einer durch die Waffenausrichtung sich ergebenden hypothetischen Geschoßflugbahn sowie die Entfernung zwischen Rohrwaffe 11 und Ziel 13. Der Mikroprozessor 34 führt einen Vergleich von Geschoßeinschlag und Zielentfernung durch und steuert bei Übereinstimmung eine Trefferanzeige 36 an, die ein optisches, akustisches oder elektromagnetisches Treffersignal aussendet. Zur Bestimmung des virtuellen Geschoßeinschlags sind im Mikroprozessor 34 z.B. eine Vielzahl von Flugbahnen von Geschossen mit einer Parametrisierung von Aufsatz der Rohrwaffe (Elevationswinkel ε) sowie Waffen- und Geschoßart abgelegt. Mit den empfangenen und demodulierten Waffeninformationen wird die zutreffende Flugbahn aufgesucht und der virtuelle Geschoßeinschlag ausgelesen.

Mit einem solchen Schußsimulator wird eine Schußsimulation mit Rohrwaffen, die ballistische Geschosse verschießen, wie folgt durchgeführt:

Der Richtschütze richtet mittels eines üblicherweise mit der Rohrwaffe 11 verbundenen Visiers die Rohrwaffe 11 auf das Ziel 13 aus und stellt aufgrund der von ihm geschätzten Entfernung zum Ziel 13 einen bestimmten Aufsatz (Elevationswinkel ε) für die Rohrwaffe 11 ein. Wenn es sich beim Ziel 13 um ein bewegtes Ziel handelt, wird er- wie in Fig. 2 angedeutet ist - bei der Rohrwaffe 11 noch einen Vorhalt berücksichtigen und die Rohrwaffe 11 um einen Azimutwinkel ϕ gegenüber der direkten Sichtlinie zum Ziel 13 einstellen.

Mit Schußauslösung durch den Richtschützen wird über den Eingang 30 ein Triggerimpuls an das Interface 25 gegeben, was die Steuereinheit 22 veranlaßt, den optischen Sender 20 zu aktivieren. Der optische Sender 20 sendet eine Folge von Laserimpulsen aus, wobei er in der Vertikalebene nach unten sukzessive geschwenkt wird. Die ersten Laserimpulse werden dabei in einer Richtung ausgesendet, die parallel zur Rohrachse verläuft. Jedem Laserimpuls werden Informationen bezüglich der momentanen Position und Ausrichtung der Rohrwaffe, im vorliegenden Fall bezüglich des vom Neigungssensor 24 gelieferten Elevationswinkels ε und des vom Verkantungssensor 23 gelieferten Verkantungswinkels, sowie der verwendeten Waffen- und Geschoßart aufmoduliert. Zu irgendeinem Zeitpunkt der vertikalen Schwenkbewegung des Lasersenders 20 trifft mindestens ein Laserimpuls auf einen der Lichtdetektoren oder optischen Sensoren 32 am Ziel 13. Dieser Laserimpuls wird von der optischen Empfangseinrichtung 31 empfangen und in den beschriebenen Baueinheiten signaltechnisch verarbeitet. Im Ziel 13 wird nunmehr der virtuelle Geschoßeinschlag aus den mit dem Laserimpuls übertragenen Waffeninformationen (Elevationswinkel ε, Verkantungswinkel, Waffenart, Waffenmunition) bestimmt sowie aus der vom Laserimpuls übertragenen Position der Waffe 11 und der bekannten Zielposicion die Entfernung zwischen Ziel 13 und Rohrwaffe 11 bestimmt. Stimmen Geschoßeinschlag und Zielentfernung überein, so wird ein Treffer angezeigt.

Bei dem in Fig. 1 und 2 dargestellten Szenario würde bei Auslösung des simulierten Schusses auch das Ziel 14 zu irgendeinem Zeitpunkt von Laserimpulsen getroffen werden. Das Ziel 14 ist, soweit es ein Übungsziel darstellt, ebenfalls mit der zielseitigen Komponente 18 des Schußsimulators gemäß Fig. 3 ausgerüstet. Im Ziel 14 wird die gleiche Berechnung wie im Ziel 13 durchgeführt. In diesem Fall ist aber die Entfernung des Ziels 14 zur Rohrwaffe 11 wesentlich kleiner als die Entfernung des virtuellen Geschoßeinschlags von der Rohrwaffe 11, sodaß keine Trefferanzeige erfolgt.

Um die Vielzahl der empfangsseitig vorzusehenden optischen Sensoren 32 zu reduzieren, könnte das Laserlicht des optischen Senders 20 in Horizontalrichtung aufgespreizt werden, so daß die optischen Sensoren 32 am Ziel 13 in größeren Abständen voneinander angeordnet werden können. Um eine gleiche Empfindlichkeit der optischen Sensoren 32 sicherzustellen, müßte allerdings die Laserleistung erhöht werden, um die nunmehr größere Fläche am Ziel 13 mit der gleichen Energiedichte zu beleuchten.

In einem größeren Übungsgelände kann in bestimmten Geländeabschnitten aufgrund der Geländestruktur oder der Bebauung und Bepflanzung der Satellitenempfang gestört oder unterbunden sein, so daß die Position von Waffe und/oder Ziel nicht als auswertbare Information bei der Trefferbestimmung zur Verfügung steht. Für solche Fälle werden den vom optischen Sender 20 ausgesendeten Laserimpulsen zusätzlich eine Information über den Sendezeitpunkt eines jeden einzelnen Laserimpulses aufmoduliert. Die den Sendezeitpunkt angebende Information ist dabei die Zeit zwischen der Auslösung des simulierten Schusses und dem Aussenden des jeweiligen Laserimpulses. Diese Information wird an einem in der zentralen Steuereinheit 22 integrierten Zähler abgenommen, der bei Schußauslösung gestartet und mit konstanter Frequenz getaktet wird. Im Ziel 13 kann nunmehr aus der mit dem empfangenen Laserimpuls übertragenen Information über dessen Sendezeitpunkt und den Waffeninformationen die Entfernung zwischen Ziel und Rohrwaffe bestimmt werden. Damit können auch bei gestörtem GPS-Empfang Trefferpositionen ermittelt und die Schießübungen fortgesetzt werden. Im Falle eines intakten GPS-Empfangs kann die aufgrund der bekannten Positionen von Rohrwaffe 11 und Ziel 13 bestimmte Zielentfernung kontrolliert werden.

In Fig. 5 ist ein Übungsszenario dargestellt, in dem das Abfeuern einer Panzerfaust 37 auf einen fahrenden Zielpanzer 38 geübt werden soll. Die Panzerfaust 37 stellt die Rohrwaffe 11 und der Zielpanzer 38 das Ziel 13 dar, das sich in Richtung Pfeil 16 in Fig. 5 bewegt. Bei dieser Übung kommt es auf die richtige Einstellung eines Vorhaltes der Rohrwaffe 11 an, also eines geeigneten Azimutwinkels ϕ, damit das sich bewegende Ziel 13 (Zielpanzer 38) nach Abfeuern der Panzerfaust 37 zum richtigen Zeitpunkt getroffen wird; denn die mit- der Panzerfaust 37 verschossene panzerbrechende Munition benötigt eine gewisse Flugzeit um die Entfernung zum Ziel 13 zu überbrücken, in der sich das Ziel 13 um eine seiner Geschwindigkeit entsprechende Wegstrecke von seiner bei Schußauslösung eingenommen Position aus weiterbewegt hat.

Das vorstehend beschriebene Verfahren zur Schußsimulation ist nun dahingehend abgewandelt, daß das optisch eng gebündelte Sendelicht, also die Impulsfolge von Laserimpulsen, jetzt in einer horizontalen Ebene (Azimut) mit konstanter Geschwindigkeit geschwenkt und jedem Laserimpuls zusätzlich in jeder Schwenkposition eine Information bezüglich des auf die Rohrwaffenachse bezogenen, momentanen Schwenkwinkels αᵢ aufmoduliert wird. Die Laserimpulse werden dabei mit konstanter Taktrate (Sendefrequenz) gesendet. Neben den wie vorstehend beschriebenen Informationen über die Waffe 11, wird zusätzlich jedem Laserimpuls in jeder Schwenkposition des optischen Senders 20 eine Information bezüglich des auf die Rohrwaffenachse 39 bezogenen, momentanen azimutalen Schwenkwinkels αᵢ aufmoduliert. Die Schwenkwinkel α₁ bis α₄ sind in Fig. 5 zur Erläuterung schematisch eingezeichnet. Der Sender 20 ist wiederum in der waffenseitigen Komponente 17 des Schießsimulators integriert, die fest mit der Rohrwaffe 11 verbunden, hier mit dem Visier der Panzerfaust 37 zu einer Baueinheit zusammengefaßt ist. Da die optische Achse des Senders 20 durch die Befestigung der waffenseitigen Komponente 17 an der Rohrwaffe 11 gegenüber der Rohrwaffenachse 39 vertikal etwas versetzt ist, liegt die Bezugslinie 39' für die Schwenkwinkelangabe um den gleichen Betrag versetzt oberhalb der Rohrwaffenachse 39. Die Bezugslinie 39' für die Schwenkwinkelangabe verläuft damit aber immer in Rohrwaffenmitte parallel zur Rohrwaffenachse 39. Der Schwenkwinkelbereich des optischen Senders 20 ist auf einen gleichen Azimutbereich rechts und links der Rohrwaffenmitte, also der Rohrwaffenachse 39, begrenzt, der mindestens so groß ist wie der zur Bekämpfung eines sich quer zur Rohrwaffenachse 39 bewegenden Ziels 13 erforderliche, die Flugdauer des auf das sich bewegende Ziel 13 abgefeuerten Geschosses der Rohrwaffe 11 berücksichtigende Vorhaltewinkel ϕ. Die Schwenkbewegung des optischen Senders 20 erfolgt mit Auslösen des simulierten Schusses immer von einer der Begrenzungskanten des Schwenkwinkelbereichs aus, in dem Beispiel der Fig. 5 von der linken, äußeren Begrenzungskante des Schwenkwinkelbereichs aus.

Das in Fig. 5 von dem in Pfeilrichtung 16 fahrenden Zielpanzer 38 gebildete, bewegliche Ziel 13 ist mit der gleichen zielseitigen Komponente 18 des Schußsimulators ausgerüstet, wie sie in Fig. 4 im Blockschaltbild dargestellt ist, wobei die Zahl der optischen Sensoren 32 der optischen Empfangseinrichtung 31 auf zwei bis drei pro Längsseite des Ziels 13 begrenzt ist, und die optischen Sensoren 32 im Turmbereich des Zielpanzers 38 angeordnet sind. Zur Sicherstellung eines zuverlässigen Empfangs der Lichtimpulse durch die optischen Sensoren 32 können die Laserimpulse in vertikaler Richtung aufgespreizt sein, sodaß mit jedem Laserimpuls der Zielpanzer 38 in seiner maximalen Höhe bis zur Turmoberkante beleuchtet wird. In der zielseitigen Komponente 18 des Schußsimulators wird nunmehr die gleiche Auswertung der in den Laserimpulsen übertragenen Informationen vorgenommen, wie bereits vorstehend beschrieben worden ist, mit dem einzigen Unterschied, daß die zur Trefferfeststellung herangezogene Zielentfernung zuvor mittels der Schwenkwinkelinformationen und der bekannten Eigenbewegung des Ziels 13 korrigiert wird. Diese Korrektur erfolgt dabei in der Weise, daß die Zielentfernung für eine Zielposition berechnet wird, die das mit Zielgeschwindigkeit sich bewegende Ziel 13 nach Durchlaufen einer sich aus der Schwenkwinkelinformation und der momentanen Zielentfernung ergebenden Wegstrecke innerhalb der Geschoßflugzeit einnehmen würde, die ihrerseits aus den Waffeninformationen errechnet wird. Diese Schwenkwinkelinformation entspricht dem mit der Rohrwaffe 11 eingestellten Vorhalt ϕ im Azimut, und bei richtiger Einstellung des Vorhalts ϕ stimmt der aus den Waffeninformationen berechnete Geschoßeinschlag mit der korrigierten Zielentfernung überein und ein Treffer wird angezeigt.

Sind auf den vom optischen Sender 20 ausgesendeten Laserimpulse - wie vorstehend beschrieben - zusätzlich Informationen über ihren Sendezeitpunkt aufmoduliert, so kann bei dem zu Fig. 5 beschriebenen Schußsimulator auf die Übertragung einer zusätzlichen Winkelinformation αᵢ über die Senderichtung zum Ziel 13 verzichtet werden, da aus diesen Informationen über die jeweilige Sendezeit der Laserimpulse die Winkelinformation über die Senderichtung abgeleitet werden kann.

## Patentansprüche

1. Verfahren zur Schußsimulation mit ballistische Geschosse verschießenden Rohrwaffen, mit folgenden, nach Schußauslösung ablaufenden Verfahrensschritten:
a) durch sukzessives Schwenken eines optisch eng gebündelten Sendelichts, das von einem der Rohrwaffe zugeordneten optischen Sender (20) abgestrahlt wird, in nur einer Ebene wird ein Ziel (13) beleuchtet,
b) mit dem Sendelicht werden aufmodulierte, ausschließlich waffenspezifische Informationen, nämlich Informationen über die momentane Position und vertikale Ausrichtung, den sogenannten Aufsatz, der Rohrwaffe (11) sowie über die Waffen- und Geschoßart, zum Ziel (13) übertragen,
c) in dem mit einer optischen Empfangseinrichtung (31) für das Sendelicht und einem satellitengestützten Positionsbestimmungssystem (35) zum Erfassen der Zielposition ausgestatteten Ziel (13) wird
c1) aus den empfangenen und demodulierten waffenspezifischen Informationen ein virtueller Geschoßeinschlag bestimmt,
c2) aus der empfangenen und demodulierten waffenspezifischen Information der Position der Rohrwaffe (11) und aus der von dem Positionsbestimmungssystem (35) abgenommenen Zielposition die Entfernung zwischen Ziel (13) und Rohrwaffe (11) bestimmt und
c3) aus dem Vergleich der Entfernungen zwischen Ziel (13) und Rohrwaffe (11) einerseits und virtuellem Geschoßeinschlag und Rohrwaffe (11) andererseits eine Trefferfeststellung getroffen.

2. Verfahren nach Anspruch 1, **dadurch gekennzeichnet, daß** ein Verkanten der Rohrwaffe (11) gegenüber einer vertikalen und/oder horizontalen Bezugslinie gemessen und die Meßwerte als weitere waffenspezifische Informationen dem Sendelicht aufmoduliert werden und daß die Informationen bezüglich der Waffenverkantung im Ziel (13) bei der Bestimmung des virtuellen Geschoßeinschlags herangezogen werden.

3. Verfahren nach Anspruch 1 oder 2, **dadurch gekennzeichnet, daß** im Ziel (13) Flugbahnen von Geschossen mit einer Parameterisierung von Aufsatz (ε) sowie Waffen- und Geschoßart abgelegt werden und daß mit den empfangenen und demodulierten waffenspezifischen Informationen die zutreffende Flugbahn aufgesucht und der virtuelle Geschoßeinschlag ausgelesen wird.

4. Verfahren nach einem der Ansprüche 1 bis 3, **dadurch gekennzeichnet, daß** das Sendelicht in einer vertikalen Ebene aus einer mit der Rohrwaffe (11) parallelen Ausrichtung heraus abwärts geschwenkt wird.

5. Verfahren nach Anspruch 4, **dadurch gekennzeichnet, daß** die optische Empfangseinrichtung (31) des vorzugsweise beweglichen Ziels (13) mit einem am Ziel (13) befestigten, horizontal umlaufenden Gürtel aus einer Vielzahl von beabstandeten Lichtdetektoren (32) versehen wird.

6. Verfahren nach Anspruch 4 oder 5, **dadurch gekennzeichnet, daß** das Sendelicht in Horizontalrichtung optisch aufgespreizt wird.

7. Verfahren nach einem der Ansprüche 1 bis 3, **dadurch gekennzeichnet, daß** das Sendelicht in einer horizontalen Ebene mit konstanter Geschwindigkeit geschwenkt wird und dem Sendelicht in jeder Schwenkposition Informationen bezüglich des auf die Rohrwaffe (11) bezogenen, momentanen Schwenkwinkels aufmoduliert werden und daß die zur Trefferfeststellung im Ziel herangezogene Zielentfernung zuvor mittels der Schwenkwinkelinformation und der bekannten Eigenbewegung des Ziels (13) korrigiert wird.

8. Verfahren nach Anspruch 7, **dadurch gekennzeichnet, daß** die Korrektur in der Weise durchgeführt wird, daß die Zielentfernung für eine Zielposition berechnet wird, die das mit Zielgeschwindigkeit sich bewegende Ziel (13) nach Durchlaufen einer aus der Schwenkwinkelinformation und der momentanen Zielentfernung sich ergebenden Wegstrecke während der aus den Waffeninformationen sich ergebenden Geschoßflugzeit einnimmt.

9. Verfahren nach Anspruch 7 oder 8, **dadurch gekennzeichnet, daß** der Schwenkbereich des Sendelichts auf einen gleichen Azimutwinkel rechts und links der Rohrwaffenmitte begrenzt ist, der mindestens einem die maximale Flugdauer des abgefeuerten Geschosses berücksichtigenden, maximalen Vorhaltewinkel der Rohrwaffe (11) im Azimut bei Bekämpfung eines mit maximaler Geschwindigkeit quer zur Schußrichtung sich bewegenden Ziels entspricht, und daß beim Auslösen des simulierten Schusses die Schwenkung der Senderichtung von einer der Begrenzungskanten des Schwenkbereichs aus erfolgt.

10. Verfahren nach einem der Ansprüche 1 bis 9, **dadurch gekennzeichnet, daß** das Sendelicht als eine Folge von Laserimpulsen erzeugt wird und die waffenspezifischen Informationen jedem Laserimpuls aufmoduliert werden.

11. Verfahren nach Anspruch 10, **dadurch gekennzeichnet, daß** die Laserimpulse mit konstanter Taktrate gesendet werden.

12. Verfahren nach einem der Ansprüche 7 bis 11, **dadurch gekennzeichnet, daß** jedem Laserimpuls zusätzlich eine Information über seinen Sendezeitpunkt aufmoduliert wird und daß unter Verzicht auf die Übertragung der Schwenkwinkelinformationen die Schwenkwinkelinformationen im Ziel (13) aus den Informationen über die Sendezeitpunkte abgeleitet werden.

13. Verfahren nach Anspruch 12, **dadurch gekennzeichnet, daß** als Informationen über den Sendezeitpunkt die Zeit zwischen der Auslösung des simulierten Schusses und dem Aussenden des jeweiligen Laserimpulses angegeben wird.

14. Verfahren nach Anspruch 13, **dadurch gekennzeichnet, daß** die Informationen über den Sendezeitpunkt am Ausgang eines mit konstanter Frequenz getakteten Zählers abgenommen wird.

15. Verfahren nach einem der Ansprüche 1 bis 14, **dadurch gekennzeichnet, daß** die Positionen von Rohrwaffe (11) und Ziel (13) mittels jeweils eines an diesen angeordneten, satellitengestützten Positionsbestimmungssystems, z.B. GPS oder DGPS, erfaßt werden.

## Claims

1. Method for shot simulation with tube weapons which fire ballistic projectiles, having the following method steps which take place after firing of the shot;
a) a target (13) is illuminated on only one plane by successive swivelling of an optically tightly focussed transmission light which is emitted from an optical transmitter (20) associated with the tube weapon,
b) the transmission light is used to transmit to the target (13) modulated, exclusively weapon-specific information, namely information relating to the current position and vertical alignment for so-called tangent elevation, of the tube weapon (11), and relating to the type of weapon and projectile,
c) in the target (13), which is equipped with an optical receiving device (31) for the transmission light and with a satellite-assisted position-finding system (35) for detection of the target position,
c1) a virtual projectile impact is determined from the received and demodulated weapon-specific information,
c2) the position of the tube weapon (11) is determined from the received and demodulated weapon-specific information, and the distance between the target (13) and the tube weapon (11) is determined from the target position obtained from the position-finding system (35), and
c3) a hit confirmation is made from the comparison of the distances between the target (13) and the tube weapon (11) on the one hand, and the virtual projectile impact and the tube weapon (11) on the other hand.

2. Method according to Claim 1, **characterized in that** any tilting of the tube weapon (11) with respect to a vertical and/or horizontal reference line is measured and the measurement values are modulated as further weapon-specific information onto the transmission light, and **in that** the information relating to the weapon tilting is used in the target (13) when determining the virtual projectile impact.

3. Method according to Claim 1 or 2, **characterized in that** trajectories of projectiles are stored with parameterization of the tangent elevation (ε) as well as the type of weapon and projectile in the target (13), and **in that** the associated trajectory is looked for, and the virtual projectile impact is read, using the received and the demodulated weapon-specific information.

4. Method according to one of Claims 1 to 3, **characterized in that** the transmission light is swivelled downwards in a vertical plane from an alignment parallel to the tube weapon (11).

5. Method according to Claim 4, **characterized in that** the optical receiving device (31) of the preferably moving target (13) is provided with a belt which is mounted on the target (13), runs horizontally around it, and is composed of a large number of light detectors (32) which are separated from one another.

6. Method according to Claim 4 or 5, **characterized in that** the transmission light is spread optically in the horizontal direction.

7. Method according to one of Claims 1 to 3, **characterized in that** the transmission light is swivelled at a constant rate in a horizontal plane, and information relating to the current swivel angle, with respect to the tube weapon (11), is modulated onto the transmission light in each swivel position, and **in that** the target distance which is used to confirm a hit on the target is corrected in advance by means of the swivel angle information and the known movement of the target (13) itself.

8. Method according to Claim 7, **characterized in that** the correction is carried out in such a way that the target distance is calculated for a target position which the target (13) (which is moving at the target velocity) assumes after passing through a distance (which results from the swivel angle information and the current target distance) during the projectile time of flight, which is obtained from the weapon information.

9. Method according to Claim 7 or 8, **characterized in that** the pivoting range of the transmission light is limited to the same azimuth angle to the right and left of the tube weapon centre which corresponds at least to a maximum lead angle (which takes account of the maximum time of flight of the fired projectile) of the tube weapon (11) in azimuth when attacking a target which is moving at maximum speed transversely with respect to the firing direction, and **in that**, when the simulated shot is fired, the transmission direction is swivelled from one of the boundary edges of the swivelling range.

10. Method according to one of Claims 1 to 9, **characterized in that** the transmission light is produced as a sequence of laser pulses, and the weapon-specific information is modulated onto each laser pulse.

11. Method according to Claim 10, **characterized in that** the laser pulses are transmitted at a constant pulse repetition frequency.

12. Method according to one of Claims 7 to 11, **characterized in that** information relating to its transmission time is additionally modulated onto each laser pulse, and **in that**, without the swivel angle information being transmitted, the swivel angle information is derived in the target (13) from the information relating to the transmission times.

13. Method according to Claim 12, **characterized in that** the time between the firing of the simulated shot and the transmission of the respective laser pulse is indicated as information relating to the transmission time.

14. Method according to Claim 13, **characterized in that** the information relating to the transmission time is tapped off at the output of a counter which is clocked at a constant frequency.

15. Method according to one of Claims 1 to 14, **characterized in that** the positions of the tube weapon (11) and of the target (13) are detected by means of in each case one satellite-assisted position-finding system, for example GPS or DGPS, which is arranged on them.

## Revendications

1. Procédé de simulation de tir avec des armes à canon tirant des projectiles balistiques, comprenant les étapes suivantes qui se déroulent après le déclenchement du tir :
a) une cible (13) est éclairée par un pivotement successif dans un seul plan dune lumière émise en faisceau étroit qui est diffusée par un émetteur optique (20) associé à l'arme à canon,
b) la lumière émise permet de transmettre vers la cible (13) des informations modulées par superposition exclusivement spécifiques à l'arme, à savoir des informations sur la position momentanée et l'alignement vertical de la lunette dite de visée de l'arme à canon (11) ainsi que sur la nature de l'arme et du projectile,
c) dans une cible (13) équipée d'un dispositif récepteur optique (31) pour la lumière émise et d'un système de détermination de la position (35) assisté par satellite pour détecter la position de la cible,
c1) un impact virtuel du projectile est déterminé à partir des informations spécifiques à l'arme reçues et démodulées,
c2) la distance entre la cible (13) et l'arme à canon (11) est déterminée à partir des informations spécifiques à l'arme reçues et démodulées sur la position de l'arme à canon (11) et à partir de la position de la cible obtenue du système de détermination de la position (35) et
c3) un coup portant est confirmé ou infirmé à partir de la comparaison de la distance entre la cible (13) et l'arme à canon (11) d'une part, et de la distance entre l'impact virtuel du projectile et l'arme à canon (11) d'autre part.

2. Procédé selon la revendication 1, **caractérisé en ce qu'**un calage de l'arme à canon (11) par rapport à une ligne de référence verticale et/ou horizontale est mesuré et les valeurs mesurées sont modulées par superposition à la lumière émise sous la forme d'informations spécifiques à l'arme supplémentaires et que les informations relatives au calage de l'arme sont utilisées dans la cible (13) lors de la détermination de l'impact virtuel du projectile.

3. Procédé selon la revendication 1 ou 2, **caractérisé en ce que** les trajectoires des projectiles sont enregistrées dans la cible (13) avec un paramétrage de la lunette de visée (ε) ainsi que de la nature de l'arme et du projectile et que la trajectoire concernée est recherchée avec les informations spécifiques à l'arme reçues et démodulées pour ensuite lire l'impact virtuel du projectile.

4. Procédé selon l'une des revendications 1 à 3, **caractérisé en ce que** la lumière émise pivote vers le bas dans le plan vertical à partir d'un alignement parallèle à l'arme à canon (11).

5. Procédé selon la revendication 4, **caractérisé en ce que** le dispositif de réception optique (31) de la cible (13) de préférence mobile est équipé d'une sangle fixée à la cible (13) et l'entourant dans le sens horizontal, comprenant une pluralité de détecteurs photoélectriques (32) espacés les uns des autres.

6. Procédé selon la revendication 4 ou 5, **caractérisé en ce que** la lumière émise est élargie de manière optique dans le sens horizontal.

7. Procédé selon l'une des revendications 1 à 3, **caractérisé en ce que** la lumière émise pivote à une vitesse constante dans un plan horizontal et des informations relatives à l'angle de pivotement momentané de l'arme à canon (11) sont modulées par superposition à la lumière émise dans chaque position de pivotement et que l'éloignement de la cible utilisé dans la cible pour confirmer ou infirmer l'impact est tout d'abord corrigé à l'aide de l'information de pivotement et du mouvement propre connu de la cible (13).

8. Procédé selon la revendication 7, **caractérisé en ce que** la correction est effectuée de telle manière que l'éloigneme de la cible est calculé pour une position de la cible que prend la cible (13) qui se déplace à la vitesse de la cible après avoir parcouru un trajet résultant de l'information de l'angle de pivotement et de l'éloignement momentané de la cible pendant la durée de la trajectoire résultant des informations sur l'arme.

9. Procédé selon la revendication 7 ou 8, **caractérisé en ce que** la plage de pivotement de la lumière émise est limitée à un même angle azimutal à droite et à gauche du centre de l'arme à canon, lequel correspond au moins à un angle de jet maximum de l'arme à canon (11) dans l'azimut qui tient compte de la durée de vol maximale du projectile tiré lors de l'attaque d'une cible qui se déplace à une vitesse maximale transversalement par rapport à la direction du tir, et qu'en cas de déclenchement du tir simulé, le pivotement du sens d'émission s'effectue à partir de l'un des bords de délimitation de la plage de pivotement.

10. Procédé selon l'une des revendications 1 à 9, **caractérisé en ce que** la lumière émise est générée sous la forme d'une série d'impulsions laser et les informations spécifiques à l'arme sont modulées par superposition à chaque impulsion laser.

11. Procédé selon la revendication 10, **caractérisé en ce que** les impulsions laser sont émises avec un rapport cyclique constant.

12. Procédé selon l'une des revendications 7 à 11, **caractérisé en ce qu'**une information relative à son moment d'émission est en plus modulée par superposition à chaque impulsion laser et que, en l'absence de transmission des informations sur l'angle de pivotement, les informations sur l'angle de pivotement sont déduites dans la cible (13) à partir des informations sur les moments d'êmission.

13. Procédé selon la revendication 12, **caractérisé en ce que** l'information sur le moment d'émission fournie est le temps entre le déclenchement du tir simulé et l'émission de l'impulsion laser correspondante.

14. Procédé selon la revendication 13, **caractérisé en ce que** les informations sur le moment d'émission sont prélevées à la sortie d'un compteur cadencé à une fréquence constante.

15. Procédé selon l'une des revendications 1 à 14, **caractérisé en ce que** les positions de l'arme à canon (11) et de la cible (13) sont respectivement détectées à l'aide d'un système de détermination de la position assisté par satellite installé sur celles-ci, par exemple un GPS ou un DGPS.
